# EUROPÄISCHE PATENTSCHRIFT

(11) **EP 0 238 442 B1**
(45) Veröffentlichungstag und Bekanntmachung des Hinweises auf die Patenterteilung: **31.10.1990**
(21) Anmeldenummer: 87810141.9
(22) Anmeldetag: 12.03.1987
(51) Int. Cl.: E05B 27/00

(54) **Zuhaltung in einem Drehzylinderschloss**
Tumbler for a cylinder lock
Piston pour serrure cylindrique

(30) Priorität: 13.03.1986 CH 1033/86
(43) Veröffentlichungstag der Anmeldung: 23.09.1987
(73) Patentinhaber: Keller, Ernst, CH-8805 Richterswil (CH)
(72) Erfinder: Keller, Ernst, CH-8805 Richterswil (CH)
(74) Vertreter: Groner, Manfred

(56) Entgegenhaltungen:
- DE-U- 8 534 096
- US-A- 2 022 070

## Beschreibung

Die Erfindung betrifft eine Zuhaltung nach dem Oberbegriff des unabhängigen Patentanspruchs 1.

Drehzylinderschlösser mit Zuhaltungen dieser Art sind allgemein bekannt und weisen in der Regel einen hohen Sicherheitswert auf. Es sind aber Oeffnungsmethoden entwickelt worden, mit denen diese Drehzylinderschlösser ohne Schlüssel und ohne äussere Beschädigung an den Schlössern geöffnet werden können. Eine Spurensicherung ist bei diesen Oeffnungsmethoden in der Regel nicht möglich.

Im Stand der Technik ist durch die US-A 2 022 070 eine Zuhaltung dieser Art bekannt geworden. Der Gehäuse- und der Kernstift sind hier sogenannte Teleskopstifte. Zur Freigabe des Rotors müssen jeweils bezüglich dieser Zuhaltung vier Stifte eingeordnet werden.

Mit einer dem Fachmann bekannten Oeffnungsmethode ist es möglich, den Gehäusestift radial nach aussen versetzt im Zylindergehäuse zu fixieren und den Kernstift in den Rotor zu bringen. Hierbei wird beim Gehäusestift sowohl sein äusserer als auch sein innerer Teil gegen die radial nach innen gerichteten Kräfte der beiden Gehäusefedern fixiert. Wird dies bei allen Zuhaltungen des Schlosszylinders durchgeführt, kann der Rotor gedreht und das Schloss geöffnet werden.

Der Erfindung liegt nun die Aufgabe zugrunde, ein Drehzylinderschloss der genannten Art zu schaffen, bei dem diese Oeffnungsmethoden unwirksam sind und das dennoch einwandfrei funktioniert und kostengünstig herstellbar ist.

Die Aufgabe wird erfindungsgemäss nach dem Kennzeichen des Patentanspruchs 1 gelöst.

Bei der erfindungsgemässen Zuhaltung wird bei befugtem Oeffnen des Schlosses der Sperrstift nicht bewegt, da die Feder im Kernstift schwächer ist als die den Gehäusestift belastende Feder. Bei einem unbefugtem Oeffnungsversuch, bei dem versucht wird, den Gehäusestift und den Kemstift zu trennen, folgt der Sperrstift dem radial sich nach aussen bewegenden Gehäusestift im wesentlichen verzögerungsfrei und greift über die Scherfläche hinaus in das Zylindergehäuse.

Die Erfindung hat den weiteren Vorteil, dass abgesehen vom Kernstift das Drehzylinderschloss wie üblich ausgebildet werden kann. Es können somit die bekannten Drehzylinderschlösser für Flach-oder Zackenschlüssel verwendet werden. Der Kernstift kann in einfacher Weise hergestellt werden und eignet sich deshalb auch zum Ausrüsten von serienmässig hergestellten Drehzylinderschlössern.

Durch die Fertigung der Spitze des Kernstifts als separater Teil, ist es möglich diese aus einem Hartmetallwerkstoff herzustellen, so dass das Drehzylinderschloss aufbohrsicherer ist und sich die Steuerfläche auch bei häufigem Gebrauch nicht abnützt. Die Weiterbildung der Erfindung gemäss Anspruch 7 hat den Vorteil, dass zusätzlich auch Oeffnungsmethoden unwirksam sind, bei denen versucht wird den wirksamen Teil der Zuhaltung auszumessen.

Weitere vorteilhafte Ausbildungen gehen aus den übrigen abhängigen Ansprüchen hervor.

Ausführungsbeispiele der Erfindung werden nachfolgend anhand der Zeichnung näher erläutert. Es zeigen:
Fig. 1 einen Längsschnitt durch einen Kernstift,
Fig. 2 einen Querschnitt durch einen Teil eines Drehzylinderschlosses, wobei die Zuhaltung teilweise in Ansicht gezeigt ist,
Fig. 3a und 3b je einen Querschnitt durch einen Teil eines Drehzylinderschlosses mit einer Zuhaltung nach einer weiteren Ausführung, wobei diese teilweise in Ansicht dargestellt ist.
Fig. 4 einen Längsschnitt durch eine weitere Ausführung einer Zuhaltung.

Der in Fig. 2 teilweise dargestellte Schlosszylinder weist in bekannter Weise ein ruhendes Zylindergehäuse 12 auf, das in einer zylindrischen Hülse 11 steckt und in dem drehbar ein Zylinderkern 13 angeordnet ist. Das Zylindergehäuse 12 und der Zylinderkern 13 weisen radiale Bohrungen 17 auf, in denen federbelastete zweiteilige Zuhaltungen verschiebbar gelagert sind. Im Gehäuseteil der Bohrung 17 befindet sich einen Druckfeder 16, die sich gegen die Hülse 11 abstützt und die mit Vorspannung auf einen Gehäusestift 15 drückt, der seinerseits einen Kernstift 10 radial nach innen gegen einen in den Schlüsselkanal 14 einzuführenden Schlüssel drückt.

Der Kernstift 10 weist einen Körper 1 mit einer axialen Stufenbohrung 27 auf, in der ein entsprechend stufenförmig ausgebildeter Sperrstift 24 verschiebbar gelagert ist.

Der Kernstift 10 weist eine separat gefertigte Spitze 3 mit einem Kopf 3b und Verbindungsteil 3a auf, die mit Festsitz in die Bohrung 27 eingesetzt ist. Die Spitze 3 kann aus einem anderen Werkstoff als die übrigen Teile des Kernstifts gefertigt sein. Vorzugsweise ist die Spitze aus einem aufbohrsicheren und abriebfesten Hartstoff beispielsweise einem geeigneten Hartmetallwerkstoff gefertigt.

In der Stufenbohrung 27 befindet sich eine Druckfeder 25, die sich gegen den Spitz 3 abstützt und mit Vorspannung auf den Sperrstift 24 drückt. Der Sperrstift 24 ist so ausgebildet, dass er aus der Bohrung 27 herausragt, wenn er, wie in Fig. 1 gezeigt, nur von der Druckfeder 25 belastet ist. Ist der Kernstift 10 in den Drehzylinder eingesetzt, wirkt die Druckfeder 25 der stärkeren Feder 16 entgegen und hält den Sperrstift 24 in der in Fig. 2 gezeigten versenkten Lage. Infolge der Spannung der Druckfeder 25 drückt der Sperrstift 24 gegen den Gehäusestift 15 ohne diesen jedoch aus seiner den Drehzylinder verriegelnden Position zu bewegen.

Die Wirkungsweise der Zuhaltung im Fall eines unbefugten Oeffnungsversuchs soll anhand der Fig. 3b kurz erläutert werden. Der Gehäusestift 15 ist hier durch eine bekannte Oeffnungsmethode kurzzeitig in eine entriegelte Position bewegt worden, wobei der Kernstift 30 in seiner ursprünglichen Position verharrt. Die beiden Zuhaltungsstifte sind beispielsweise auseinandergesprengt worden. Gelingt dies bei einem üblichen Drehzylinderschloss bei allen Zuhaltungen gleichzeitig. so kann der Zylinderkern 13 in einem kurzen Zeitintervall gedreht und das Schloss geöffnet werden.

Dies gelingt bei der erfindungsgemässen Zuhaltung jedoch nicht, da der Sperrstift 24 durch den Druck der Feder 25 dem sich radial nach aussen bewegenden Gehäusestift 15 im wesentlichen verzögerungsfrei folgt. Sobald der Gehäusestift 15 die Scherfläche 32 verlässt, greift der Sperrstift 24 über diese hinweg und verriegelt den Drehzylinder. Der Sperrstift 24 verharrt in seiner verriegelnden Position, bis er vom Gehäusestift 15 wieder in seine ursprüngliche Position (Fig. 3a) gedrückt wird.

Neben der genannten Oeffnungsmethode gibt es auch solche, bei denen versucht wird, den wirksamen Teil der Zuhaltung auszumessen. Um auch diese Oeffnungsmethoden unwirksam zu machen, ist ein Kernstift 30 vorgesehen. Wie die Fig. 3a und 3b zeigen, weist dieser zusätzlich zum Sperrstift 24 ein hülsenförmiges Schiebeelement 31 auf, das in Längsrichtung verschiebbar auf dem Stiftkörper 1 und in der Bohrung 17 im Zylinderkern 13 gelagert ist. Das Schiebeelement 31 ist entsprechend der Bohrung im Zylinderkern 13 stufenförmig abgesetzt. Das Schiebeelement 31 erfährt demnach radial nach innen in der Bohrung 17 einen Anschlag. Ebenfalls entsprechend stufenförmig ausgebildet ist der Stiftkörper 1, der radial nach innen an der stufenförmigen Innenfläche des Schiebeelementes 31 einen Anschlag erfährt.

Bei der in Fig. 3a gezeigten Position des Schiebeelementes 31 besteht zwischen diesem und der Spitze 3 eine Lücke 18, die vorzugsweise etwa 0,4 mm breit ist. Bei den genannten Oeffnungsmethoden bleibt der wirksame Teil der Zuhaltung radial nach aussen immer beweglich und kann deshalb nicht ausgemessen werden. Ebenso scheitern Oeffnungsmethoden, die mit Hilfe von Andrückversuchen arbeiten, da auch hier der wirksame Teil der Zuhaltung nicht fixierbar ist. In der Lücke 18 kann eine hier nicht dargestellte Druckfeder an geordnet sein, welche sicherstellt, dass beim Verschieben des Kernstifts die Lücke 18 erhalten bleibt.

Eine weitere und besonders kostengünstige Ausführung einer erfindungsgemässen Zuhaltung mit einem Kernstift 40 ist in Fig. 4 dargestellt. Der Kernstift 40 weist einen Körper 46 mit einer zylindrischen Sackbohrung 42 auf, in welche ein ebenfalls zylindrischer Sperrstift 41 eingesetzt ist. Der Gehäusestift 15, gegen den der Sperrstift 41 unter dem Druck einer Feder 45 anliegt, ist wie oben beschrieben ausgebildet. Der hier dargestellte Körper 46 ist an der Spitze abgerundet und für ein Drehzylinderschloss mit Zackenschlüssel (Yale-Zylinder) vorgesehen.

Die Kernstifte 10 und 30 können in übliche Drehzylinder eingesetzt werden und arbeiten bei einer Betätigung mit dem zugeordneten Schlüssel in gleicher Weise wie die bekannten Kernstifte.

## Patentansprüche

1. Zuhaltung in einem Drehzylinderschloß, mit einem Kernstift (10; 30; 40) und einem federbelasteten Gehäusestift (15), die in radialen Bohrungen (17) des Zylinderkerns (13) und des Zylindergehäuses (12) verschiebbar gelagert sind und die durch einen in den Schlüsselkanal (14) eingeführten Steckschlüssel eingeordnet werden, dadurch gekennzeichnet, daß der Kernstift (10; 30; 40) eine zum Gehäusestift (15) hin offene Längsbohrung (27; 42) aufweist, in der eine Feder (25; 45) angeordnet ist, die mit Vorspannung auf einen Sperrstift (24) drückt, der in der Längsbohrung (27) verschiebbar gelagert ist und der seinerseits auf den Gehäusestift (15) drückt, wobei die Feder (25; 45) im Kernstift (10; 30; 40) schwächer ist als die Feder (16), die den Gehäusestift (15) belastet.

2. Zuhaltung nach Anspruch 1, dadurch gekennzeichnet, daß die Längsbohrung (27) eine Stufenbohrung ist und der Sperrstift (24) am Außendurchmesser entsprechend stufenförmig abgesetzt ist, derart, daß der Sperrstift (24) in der Längsbohrung (27) nach außen anschlagbegrenzt gelagert ist.

3. Zuhaltung nch Anspruch 1 oder 2, dadurch gekennzeichnet, daß die Bohrung (27) im Kernstift (10; 30) durchgehend ist.

4. Zuhaltung nach Anspruch 3, dadurch gekennzeichnet, daß die Spitze (3) des Kernstifts (10; 30) separat gefertigt und mit Festsitz in der Bohrung (27) fixiert ist.

5. Zuhaltung nach Anspruch 4, dadurch gekennzeichnet, daß die Spitze (3) aus einem Hartstoff gefertigt ist.

6. Zuhaltung nach Anspruch 5, dadurch gekennzeichnet, daß der Hartstoff ein Hartmetall ist.

7. Zuhaltung nach einem der Ansprüche 1 bis 6, dadurch gekennzeichnet, daß ein hülsenförmiges Schiebeelement (31) auf dem Kernstift (30) in Längsrichtung nach außen anschlagbegrenzt und in der zugehörigen Bohrung (17) des Zylinderkerns (13) in Längsrichtung nach innen anschlagbegrenzt verschiebbar ist.

8. Zuhaltung nach einem der Ansprüche 1 bis 7, dadurch gekennzeichnet, daß der Sperrstift (41) zylindrisch ausgebildet ist.

## Claims

1. Tumbler in a rotary cylinder lock, with a core pin (10; 30; 40) and a spring loaded housing pin (15), which are mounted displaceably in radial holes (17) of the cylinder core (13) and cylinder housing (12), and which are aligned by a key inserted in the key groove (14), characterised in that the core pin (10; 30; 40) exhibits a longitudinal hole (27; 42) which is open as far as the housing pin (15) , and in which is arranged a spring (25; 45) which pushes with initial tension against a locking pin (24) which is mounted displaceably in the longitudinal hole (27) , and which in turn pushes against the housing pin (15) , the spring (25; 45) in the core pin (10: 30: 50) being weaker than the spring (16) which loads the housing pin (15).

2. Tumbler according to claim 1, characterised in that the longitudinal hole (27) is a stepped hole, and the locking pin (24) is stepped and recessed to correspond to the outside diameter, so that the locking pin (24) is mounted in the longitudinal hole (27) so that is limited by a-stop on the outside.

3. Tumbler according to claim 1 or 2, characterised in that the hole (27) in the core pin (10: 30) is continuous.

4. Tumbler according to claim 3, characterised in that the tip (3) of the core pin (10: 30) is manufactured separately and is fixed in the hole (27) with a snug fit.

5. Tumbler according to claim 4, characterised in that the tip (3) is manufactured from a hard material.

6. Tumbler according to claim 5, characterised in that the hard material is cemented metal carbide.

7. Tumbler according to one of claims 1 to 6, characterised in that a sleeve-shaped sliding element (31) is limited on the outside by a stop on the core pin (30), in the longitudinal direction, and is displaceably mounted in the appropriate hole (17) of the cylinder core (13), limited on the inside by a stop in the longitudinal direction.

8. Tumbler) according to one of claims 1 to 7, characterised in that the locking pin (41) is of a cylindrical design.

## Revendications

1. Gâchette (ou piston) pour serrure à cylindre tournant, comportant une goupille (10; 30; 40) et une contre-goupille (15) repoussée par un ressort, qui peuvent coulisser dans des alésages (17) radiaux du rotor (13) et du stator (12) et qui sont mises en fonction par une clé insérée dans un trou (14) de serrure, gâchette caractérisée en ce que la goupille (10; 30; 40) comporte un alésage (27; 42) longitudinal qui débouche vers la contre-goupille (15) et dans lequel est logé un ressort (25; 45) agissant avec précontrainte sur une goupille (24) de blocage, qui peut coulisser dans cet alésage (27) et qui est appliquée pour sa part contre la contre-goupille (15), le ressort (25; 45) logé dans la goupille (10, 30, 40) étant plus faible que ie ressort (16) qui agit sur cette contre-goupille (15).

2. Gâchette selon la revendication 1, caractérisée en ce que l'alésage (27) longitudinal est étagé, et le diamètre extérieur de la goupille (24) de blocage est étagé de manière correspondante, si bien que le déplacement vers l'extérieur de cette goupille (24) de blocage dans l'alésge (27) longitudinal est limité par une butée.

3. Gâchette selon la revendication 1 ou 2, caractérisée en ce que l'alésage (27) de la goupille (10; 30; 40) la traverse complètement.

4. Gâchette selon la revendication 3, caractérisée en ce que la pointe (3) de la goupille (10; 30) est façonnée à part et est ajustée serré dans l'alésage (27).

5. Gâchette selon la revendication 4, caractérisée en ce que la pointe (3) est composée d'une matière dure.

6. Gâchette selon la revendication 5, caractérisée en ce que la matière dure est un métal dur.

7. Gâchette selon l'une des revendications 1 à 6, caractérisée en ce qu'un élément (31) coulissant, en forme de douille, est retenu sur la cheville (30) par butée dans son déplacement dans le sens longitudinal vers l'extérieur et il peut coulisser longitudinalement dans l'alésage (17) du rotor (13), son déplacement vers l'intérieur étant limité par butée.

8. Gâchette selon l'une des revendications 1 à 7, caractérisée en ce que la cheville (41) de blocage est cylindrique.
